# EUROPÄISCHE PATENTSCHRIFT

(11) **EP 0 597 184 B1**
(45) Veröffentlichungstag und Bekanntmachung des Hinweises auf die Patenterteilung: **05.11.1997**
(21) Anmeldenummer: 93110660.3
(22) Anmeldetag: 03.07.1993
(51) Int. Cl.: B65H 75/18

(54) **Garnspule mit Strichcode**
Bobbin of thread with bar code
Bobine de fil avec code à barres

(30) Priorität: 11.11.1992 DE 9215334 U
(43) Veröffentlichungstag der Anmeldung: 18.05.1994
(73) Patentinhaber: GÜTERMANN & CO., AKTIENGESELLSCHAFT, CH-8023 Zürich (CH)
(72) Erfinder: Kraske, Bernhard, D-79261 Gutach (DE)
(74) Vertreter: Riebling, Peter, Dr.-Ing.

(56) Entgegenhaltungen:
- DE-A- 3 923 507
- DE-U- 8 609 023
- DE-U- 9 207 209
- EDN ELECTRICAL DESIGN NEWS Bd. 35, Nr. 26 , Dezember 1990 , NEWTON, MASSACHUSETTS US Seiten 108 - 114 C.TERRY 'New bar codes cram a quart of data into a 1-pint pot'

## Beschreibung

Die Erfindung betrifft eine Garnspule mit Strichcode nach dem Oberbegriff des Patentanspruchs 1.

Derartige Garnspulen sind bekannt geworden, wobei der Strichcode in ansich bekannter Weise an der Stirnseite des Spulenflansches angeordnet ist. Bisher war es jedoch nur möglich, den Strichcode in einer gewissen Größe auf der Stirnseite eines Spulenflansches anzuordnen, weil die genormten Barcodelaser in Verbindung mit genormten EAN-Codes eine gewisse Auflösung nicht unterschreiten konnten.

Dies führte dazu, daß um die bekannten Strichcodes auf der Stirnseite von Garnspulen anbringen zu können, ein bestimmter Spulendurchmesser des Spulenflansches nicht unterschritten werden konnte. So war es beispielsweise nicht möglich, Spulendurchmesser von kleiner als 27 mm mit einem genormten EAN-Strichcode zu versehen.

Der Erfindung liegt deshalb die Aufgabe zugrunde, eine Garnspule mit Strichcode der eingangs genannten Art so weiterzubilden, daß der Strichcode auf Garnspulen kleineren Durchmessers als 27 mm angebracht werden kann.

Aus dem Gebrauchsmuster DE-U-86 09 023.2 ist eine Garninsbesondere Nähgarnspule für den Einzelverkauf bekannt geworden, welche durch einen längs der Mantellinie angeordneten Streifen aus Kunststoff oder reißfestem Papier gekennzeichnet ist, dessen Breite so schmal gehalten ist, daß schmale handelsübliche Artikelcodierungen voll aufgebracht werden können. Der Streifen wird dabei mittels eines Haftklebers direkt auf dem Nähgarn befestigt oder aber durch an beiden Enden vorgesehene Laschen, die durch Umknicken mittels auf der Rückseite befindlichen Haftkleber auf der Stirnseite der Spule befestigt werden.

Zur Lösung der gestellten Aufgabe dient die technische Lehre nach dem Anspruch 1.

Wesentliches Merkmal der Erfindung ist, daß nun erfindungsgemäß ein miniaturisierter Strichcode verwendet wird, der nun erfindundsgemäß auf Spulenflanschen mit einem Durchmesser von kleiner als 27 mm angebracht werden kann.

Hierbei kann der Strichcode als EAN-13-Code oder auch als UPC-A-Code (US-Norm) ausgebildet sein.

Mit der technischen Lehre nach der Erfindung ist es nun erstmals möglich, Spulen der Größen 27/19/12 mm mit einem Code der Normgröße zu versehen. Hierzu bedarf es geeigneter Drucker und entsprechender Tests von Barcodelasern, um diesen miniaturisierten Code auch fehlerfrei erfassen zu können.

Hierbei ist vorgesehen, daß der Abstand zwischen dem linken und dem rechten Balken des Strichcodes kleiner als 19,5 mm ist, wobei die Weißzone nicht berücksichtigt ist.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.
Alle in den Unterlagen, einschließlich der Zusammenfassung, offen barten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand einer, lediglich einen Ausführungsweg darstellende Zeichnung näher erläutert. Hierbei gehen aus der Zeichnung und ihrer Beschreibung weitere wesentliche Merkmale und Vorteile der Erfindung hervor.

In der Abbildung ist beispielshaft eine Garnspule nach der Erfindung dargestellt.

Die Garnspule 1 weist einander gegenüberliegende Spulenflansche 2,3 auf, wobei auf der Stirnseite 6 des vorderen Spulenflansches 2 der erfindungsgemäße Strichcode 8 aufgebracht ist. Der Strichcode 8 definiert hierbei einen etwa rechteckförmigen Rahmen 7, welcher den Strichcode 8 umgibt. Zwischen den Spulenflanschen 2 ist in an sich bekannter Weise der Spulenkörper 4 angeordnet, der mit einem Garnwickel 5 bewickelt ist.

Erfindungsgemäß ist der Durchmesser 9 mindestens so gewählt, daß der Strichcode 8 miniaturisiert und von dem linken geschwärzten Balken bis zum rechten geschwärzten Balken ein Abstand von kleiner als 19,5 mm besteht. Dies entspricht der Breite des Rahmens 7.

Der Durchmesser ist kleiner oder gleich als 27 mm, wobei bevorzugt Spulendurchmesser 9 in abgestuften Größen von 27/19/12 mm verwendet werden.

### ZEICHNUNGSLEGENDE

- 1: Garnspule
- 2: Spulenflansch
- 3: Spulenflansch
- 4: Spulenkörper
- 5: Garnwickel
- 6: Stirnseite
- 7: Rahmen
- 8: Strichcode
- 9: Durchmesser

## Patentansprüche

1. Garnspule mit Strichcode bestehend aus einem Spulenkörper, der mindestens an einer Stirnseite einen Spulenflansch aufweist, **dadurch gekennzeichnet,** daß der Durchmesser (9) des Spulenflansches (2,3) kleiner als 27 mm ist und daß der Strichcode auf der Stirnseite (6) des Spulenflansches (2,3) angeordnet ist.

2. Garnspule nach Anspruch 1, **dadurch gekennzeichnet,** daß der Strichcode (8) ein EAN-13-Code ist.

3. Garnspule nach Anspruch 1, **dadurch gekennzeichnet,** daß der Strichcode (8) ein UPC-A-Code ist.

4. Garnspule nach einem der Ansprüche 2 oder 3, **dadurch gekennzeichnet,** daß der Abstand zwischen dem linken und rechten Balken des Strichcodes kleiner ist als 19,5 mm.

## Claims

1. A yarn spool with a bar code, consisting of a spool body which has a spool flange at least on one end face,
characterised in that
the diameter (9) of the spool flange (2,3) is smaller than 27 mm and that the bar code is arranged on the end face (6) of the spool flange (2,3).

2. A yarn spool according to Claim 1,
characterised in that
the bar code (8) is an EAN-13-Code.

3. A yarn spool according to Claim 1,
characterised in that
the bar code (8) is a UPC-A-Code.

4. A yarn spool according to one of Claims 2 or 3,
characterised in that
the distance between the left and right bars of the bar code is less than 19.5 mm.

## Revendications

1. Bobine de fil à code barres formée d'un corps de bobine comportant au moins sur un côté frontal une joue de bobine, caractérisée en ce que le diamètre (9) de la joue de bobine (2, 3) est inférieur à 27 mm, et en ce que le code barres est disposé sur le côté frontal (6) de la joue de bobine (2, 3).

2. Bobine de fil selon la revendication 1, caractérisée en ce que le code barres (8) est un code NEA-13.

3. Bobine de fil selon la revendication 1, caractérisée en ce que le code barres (8) est un code UPC-A.

4. Bobine de fil selon la revendication 2 ou 3, caractérisée en ce que la distance entre la barre gauche et la barre droite du code barres est inférieure à 19,5 mm.
